# EUROPÄISCHE PATENTSCHRIFT

(11) **EP 2 477 930 B1**
(45) Veröffentlichungstag und Bekanntmachung des Hinweises auf die Patenterteilung: **21.12.2016**
(21) Anmeldenummer: 10732971.6
(22) Anmeldetag: 15.07.2010
(51) Int. Cl.: B66F 9/075, B66F 17/00

(54) **LASTENFAHRZEUG MIT HÖHENVERSTELLBARER HUBEINRICHTUNG**
LOAD-CARRYING VEHICLE WITH VERTICALLY ADJUSTABLE LIFTING DEVICE
VÉHICULE DE MANUTENTION À DISPOSITIF DE LEVAGE RÉGLABLE EN HAUTEUR

(30) Priorität: 15.09.2009 DE 102009029467
(43) Veröffentlichungstag der Anmeldung: 25.07.2012
(73) Patentinhaber: Robert Bosch GmbH, 70442 Stuttgart (DE)
(72) Erfinder: REINERT, Ulrich, 31157 Sarstedt (DE); SCHUBERT, Peter, 74211 Leingarten (DE)
(86) Internationale Anmeldenummer: PCT/EP2010/060197
(87) Internationale Veröffentlichungsnummer: WO 2011/032744

(56) Entgegenhaltungen:
- EP-A1- 1 975 114
- WO-A1-2004/069568
- WO-A1-2006/137761
- DE-A1-102005 012 004
- DE-A1-102007 020 182

## Beschreibung

Die Erfindung bezieht sich auf ein Lastenfahrzeug mit einer höhenverstellbaren Hubeinrichtung, insbesondere ein Flurförderfahrzeug wie beispielsweise ein Gabelstapler, nach dem Oberbegriff des Anspruches 1.

### Stand der Technik

In der DE 103 04 658 A1 wird ein als Gabelstapler ausgeführtes Flurförderfahrzeug beschrieben, das mit einer Einrichtung zur Steuerung der Fahrstabilität ausgestattet ist, um die Umkippgefahr zu reduzieren. Bei Gabelstaplern besteht generell das Problem, dass aufgrund des kurzen Radstandes, der geringen Spurbreite und dem bei angehobener Last vergleichsweise hohen Schwerpunkt eine erhöhte Kippgefahr im Falle eines Bremsvorgangs nach vorne und bei hohen Kurvengeschwindigkeiten zur Seite besteht. Die in der DE 103 04 658 A1 offenbarte Einrichtung zur Steuerung der Fahrstabilität umfasst eine Sensorik zum Ermitteln von Fahrzeugzustands- und Kenngrößen wie Beschleunigungen, aufgenommene Last sowie Hubhöhe und eine Steuerungseinrichtung, in der ausgehend von den gemessenen Größen Grenzwerte zu zulässigen Beschleunigungen ermittelt und Maßnahmen zum Einhalten der Grenzwerte ergriffen werden. Bei den Maßnahmen zur Erhöhung der Stabilität handelt es sich je nach Fahrsituation um einen Brems- oder Beschleunigungsvorgang, um die Veränderung der Hubhöhe, um einen Eingriff in die Lenkung oder um einen Eingriff in die Winkelstellung des die Hubeinrichtung tragenden Mastes.

Mithilfe dieser Einrichtung kann zwar die Umkippgefahr signifikant reduziert werden. Die Kippgefahr wird jedoch auch durch dynamische Einflüsse, beispielsweise ein Schwingen der Hubgabel beeinflusst, was über die Steuerung bzw. Regelung im Fahrzeug nur in unzureichender Weise erfasst wird.

Aus der EP 1 975 114 A1 ist ein Flurförderfahrzeug, insbesondere ein Schubmaststapler, mit einem Hubgerüst und einen Stellglied zum bewegen des Hubgerüsts relativ zu einem Fahrzeugrahmen des Flurförderfahrzeugs bekannt. Mindestens ein Sensor zum Erkennen eines elastischen Schwingens des Hubgerüsts weist dabei mindestens einen Dehnungsmessreifen auf.

Aus der DE 10 2005 012 004 A1 ist weiter ein Flurförderfahrzeug mit erhöhter statischer und dynamischer Kippstabilität bekannt.

Die DE 10 2007 020 182 A1 offenbart ein Verfahren zur Messung und Regelung der Höhe eines beweglichen Bauteils einer Arbeitsmaschine.

Die WO 2006/137761 A1 zeigt ein System zur Steuerung der Neigung des Hubgerüsts einer beweglichen Arbeitsmaschine.

Die Merkmale der Oberbegriffe der unabhängigen Ansprüche sind der WO 2006/137761 A1 entnommen.

### Offenbarung der Erfindung

Der Erfindung liegt die Aufgabe zugrunde, die Kippgefahr in einem Lastenfahrzeug mit einer höhenverstellbaren Hubeinrichtung weiter zu reduzieren.

Diese Aufgabe wird erfindungsgemäß mit den Merkmalen des Anspruches 1 gelöst. Die Unteransprüche geben zweckmäßige Weiterbildungen an.

Die Erfindung bezieht sich auf Lastenfahrzeuge mit einer höhenverstellbaren Hubeinrichtung, zu denen insbesondere gleislose Flurfördermittel wie Gabelstapler oder Reachstacker gehören, aber auch Traktoren mit Frontlader, Radlader oder dergleichen. Grundsätzlich ist die Erfindung auch auf gleisgebundene Flurfördermittel anwendbar, soweit diese mit einer höhenverstellbaren Hubeinrichtung ausgestattet sind.

Das Lastenfahrzeug ist zusätzlich zu der höhenverstellbaren Hubeinrichtung zur Aufnahme einer zu transportierenden Last mit einer Beschleunigungssensorik ausgestattet, die das Messen der Beschleunigung in zumindest einer Bewegungsrichtung ermöglicht. Des Weiteren sind Sensoren zum Ermitteln der aufgenommenen Last sowie zum Ermitteln der Hubhöhe der Hubeinrichtung vorgesehen. Über ein Regel- bzw. Steuergerät im Lastenfahrzeug können Stellsignale erzeugt werden, die mindestens einem Fahrzeugaggregat zur Einstellung zuführbar sind, bei dessen Betätigung der Fahrzustand des Lastenfahrzeugs beeinflusst wird. Bei diesem Aggregat handelt es sich insbesondere um einen Antriebsmotor zum Antrieb des Lastenfahrzeugs und/oder die Bremseinrichtung, wobei gegebenenfalls auch die Beeinflussung der Lenkeinrichtung im Fahrzeug sowie die Hubhöhe der Hubeinrichtung und gegebenenfalls der Schwenkwinkel eines verstellbaren Mastes zur Aufnahme der Hubeinrichtung in Betracht kommen.

Die Stellsignale werden insbesondere wenigstens abhängig von der gemessenen Beschleunigung erzeugt. Die Stellsignale können zusätzlich auch abhängig von der ermittelten aufgenommenen Last und der ermittelten Hubhöhe sein.

Erfindungsgemäß ist vorgesehen, dass die Beschleunigungssensorik an der Hubeinrichtung angeordnet ist und gemeinsam mit der Hubeinrichtung in der Höhe verstellbar ist. Diese Ausführung hat den Vorteil, dass Beschleunigungen unmittelbar benachbart zu der angehobenen Last ermittelbar sind, so dass dynamische Zustandsänderungen wie beispielsweise Schwingungen ermittelt werden können, denen die angehobene Last ausgesetzt ist und die zu erheblichen auf das Fahrzeug wirkenden Kräften führen. Derartige dynamische Vorgänge werden ohne zeitliche Verzögerung, ohne Phasenverschiebung und ohne Amplitudendämpfung unmittelbar am Ort des Entstehens erfasst und können in dem Regel- bzw. Steuergerät verarbeitet werden. Im Unterschied zu Ausführungen aus dem Stand der Technik, bei dem die Beschleunigungssensorik karosseriefest im Fahrzeug angeordnet ist, steht ein empfindlicheres Instrumentarium zum Registrieren von Beschleunigungen zur Verfügung, denen die Last ausgesetzt ist. Beim Stand der Technik können dagegen derartige Schwingungen in der Hubeinrichtung nicht oder nur in stark gedämpfter sowie phasenverzögerter Form ermittelt werden. Auf diese Weise kann bei der erfindungsgemäßen Einrichtung früher als im Stand der Technik auf eine drohende Gefahrensituation reagiert werden, wodurch die Kippgefahr weiter reduziert ist. Es können zusätzliche Gefahrensituationen erfasst werden, insbesondere beim Überfahren von Hindernissen, und geeignete Maßnahmen zur Verhinderung bzw. Reduzierung der Kippgefahr ergriffen werden.

Die Beschleunigungssensorik in oder an der Hubeinrichtung ist vorzugsweise so angeordnet, dass bei den üblicherweise aufzunehmenden Lasten die Position der Beschleunigungssensorik nahe am Lastschwerpunkt liegt. Möglich ist aber auch eine Anordnung benachbart zum höchsten Punkt der Hubeinrichtung, der bezogen auf die Fahrbahn den größten Auslenkungen unterworfen ist. Grundsätzlich möglich ist aber auch eine Anordnung der Beschleunigungssensorik im Bereich der Gabeln, auf die die anzuhebende Last aufzusetzen ist.

Die Beschleunigungssensorik umfasst einen Beschleunigungssensor, über den zumindest eine Beschleunigung in einer Fahrzeugrichtung gemessen werden kann, insbesondere die Längsbeschleunigung. Vorzugsweise ist die Beschleunigungssensorik aber zumindest als 2D-Beschleunigungssensorik ausgebildet, die Sensoren zum Messen der Längsbeschleunigung und der Querbeschleunigung umfasst. Gemäß vorteilhafter Ausführung ist eine 3D-Sensorik vorgesehen, die zusätzlich zu den Sensoren zum Messen der Längs- und Querbeschleunigung auch einen Sensor zum Messen der Vertikalbeschleunigung umfasst. Die 3D-Beschleunigungssensorik hat den Vorteil, dass über den Vertikalbeschleunigungssensor gemeinsam mit dem Längsbeschleunigungssensor ein Kippen des Fahrzeugs nach vorne oder nach hinten mit höherer Genauigkeit erfasst werden kann. Über die Querbeschleunigung kann Einfluss auf Kurvenfahrten genommen werden.

Zusätzlich zur Beschleunigungssensorik ist das Lastenfahrzeug mit einem Sensor zur Ermittlung der aufgenommenen Last ausgestattet, der beispielsweise als ein Drucksensor in einem die Hubeinrichtung verstellenden Hubzylinder ausgeführt ist. Alternativ kann mit Hilfe von Piezoelementen die Last ermittelt werden, die beispielsweise zwischen Hubzylinder und Hubeinrichtung angeordnet sind. Das Gewicht der Last stellt eine wesentliche Information dar, da die Kippgefahr maßgeblich von dem Gewicht der Last beeinflusst wird.

Das Lastenfahrzeug ist des Weiteren mit einem Sensor zum Ermitteln der aktuellen Hubhöhe der Hubeinrichtung ausgestattet, da auch die Hubhöhe einen maßgeblichen Einflussfaktor auf die Kippgefahr darstellt. Die Hubhöhe wird beispielsweise mithilfe eines barometrischen Sensors ermittelt, der an der Hubeinrichtung angeordnet ist und insbesondere Bestandteil der an der Hubeinrichtung angeordneten Sensorik ist, die auch die Beschleunigungssensorik umfasst. Der Drucksensor im Hubzylinder, über den die Hubeinrichtung zu verstellen ist, befindet sich dagegen zweckmäßigerweise am Fuß der Hubeinrichtung.

Die Hubhöhe der Hubeinrichtung kann gegebenenfalls aber auch über eine Sensoreinrichtung ermittelt werden, mit der eine Messung der vertikalen Wegstrecke der Hubeinrichtung möglich ist. In diesem Fall kommt eine Anordnung des Sensors sowohl an der Fahrzeugkarosserie als auch an der Hubeinrichtung in Betracht.

Die Hubeinrichtung befindet sich vorzugsweise an einem mit der Fahrzeugkarosserie verbundenen Mast, der gegenüber der Fahrzeugkarosserie insbesondere um eine Querachse verschwenkbar gehalten ist. Die Schwenkbarkeit stellt einen weiteren Freiheitsgrad im Lastenfahrzeug dar, der die Fahrstabilität beeinflusst und zweckmäßigerweise über einen weiteren Sensor ermittelt wird.

Je nach Ausführung des Lastenfahrzeugs kommen verschiedenartige Antriebsmotoren in Betracht. Möglich ist beispielsweise eine Ausführung als Brennkraftmaschine oder als Elektromotor, wobei der elektrische Antrieb sowohl über einen oder mehrere auf die Fahrzeugachsen wirkende Antriebsmotoren als auch über Radnabenmotoren möglich ist. Über die Antriebsmotoren kommt sowohl eine Einstellung des Antriebsmomentes als auch eines motorischen Bremsmomentes in Betracht. Zusätzlich oder alternativ können Bremsmomente aber auch über die Bremseinrichtung des Lastenfahrzeugs, insbesondere über die Radbremsen eingestellt werden. Des Weiteren kommt eine Regulierung der Höhe der Hubeinrichtung sowie des Schwenkwinkels des Mastes in Betracht, der die Hubeinrichtung trägt. Außerdem kann, soweit dies im Lastenfahrzeug möglich ist, auch die Lenkeinrichtung des Lastenfahrzeugs beeinflusst werden. Beispielsweise kommt bei einer Ausführung der Lenkeinrichtung als hydrostatische Lenkung ein selbsttätiger Eingriff in das Lenksystem in Betracht, ebenso bei aktiven Lenksystemen, die die Vorgabe eines Überlagerungslenkwinkels erlauben. Bei passiven Lenksystemen, bei denen kein Überlagerungslenkwinkel erzeugbar ist, ist ein Eingriff in die Servostelleinrichtung möglich.

Weitere Vorteile und zweckmäßige Ausführungen sind den weiteren Ansprüchen, der Figurenbeschreibung und der Zeichnung zu entnehmen, in der ein Gabelstapler mit angehobener Last dargestellt ist.

Der in der Figur dargestellte Gabelstapler 1 weist einen karosseriefest angeordneten Antriebsmotor 2 zum Antrieb einer oder beider Achsen des Fahrzeugs auf. Im vorderen Bereich des Gabelstaplers 1 befindet sich eine Hubeinrichtung 3, die als Hubgabel ausgeführt ist und an einem Mast 4 höhenverstellbar gehalten ist. Der Mast 4 kann gegenüber der Fahrzeugkarosserie zwischen verschiedenen Positionen um einen Schwenkwinkel α verschwenkt werden, wobei die Schwenkachse in Querrichtung benachbart zum Boden des Fahrzeugs verläuft. Die Hubeinrichtung 3 ist über eine geeignete Verstelleinrichtung höhenverstellbar an dem Mast 4 gehalten, insbesondere über einen hydraulisch betätigbaren Hubzylinder, und kann zwischen beliebigen Positionen zwischen der maximal abgesenkten und der maximal angehobenen Position am Mast 4 verstellt werden. Die Einstellung des Schwenkwinkels α erfolgt unabhängig von der Höhenverstellung der Hubeinrichtung 3.

Der Gabelstapler 1 ist mit einer Sensorik zur Erfassung diverser Zustands- und Kenngrößen des Fahrzeugs ausgerüstet. Die Sensorik umfasst eine 3D-Beschleunigungssensorik 5, die am oberen Bereich der Hubeinrichtung 3 angeordnet ist und die bezogen auf die Fahrzeugkarosserie die gleiche vertikale Stellbewegung sowie die Schwenkbewegung um den Schwenkwinkel α ausführt wie die Hubeinrichtung 3. Mithilfe der Beschleunigungssensorik 5 kann die Längsbeschleunigung, die Querbeschleunigung sowie die Vertikalbeschleunigung in der Hubeinrichtung 3 gemessen werden.

Darüber hinaus umfasst die Sensorik einen Drucksensor 6, der im Hubzylinder angeordnet ist, über den die Hubeinrichtung 3 in Vertikalrichtung am Mast 4 verstellbar ist. Der Drucksensor ermittelt den Druck im Hydraulikmedium, welches den Hubzylinder verstellt. Aus dem gemessenen Druck kann auf das Gewicht der Last 7 geschlossen werden, die sich auf der Hubeinrichtung 3 befindet.

Des Weiteren umfasst die Sensorik einen Sensor zum Ermitteln der aktuellen Hubhöhe der Hubeinrichtung, wofür beispielsweise eine Ausführung als barometrischer Sensor in Frage kommt, der ebenso wie die Beschleunigungssensorik 5 an der Hubeinrichtung angeordnet ist. Gegebenenfalls ist der barometrische Sensor in einem gemeinsamen Gehäuse mit der Beschleunigungssensorik 5 angeordnet.

Grundsätzlich kommen aber auch alternative Ausführungen für den Sensor zum Ermitteln der aktuellen Hubhöhe der Hubeinrichtung 3 in Betracht, beispielsweise Wegsensoren, die entweder am Fuße des Mastes 4 angeordnet sind und die aktuelle Hubhöhe der Hubeinrichtung 3 bezogen auf den Fuß des Mastes ermitteln oder fest mit der Hubeinrichtung verbunden sind und den Abstand der Hubeinrichtung vom Fuß des Mastes messen. Im letztgenannten Fall ist der Sensor zum Ermitteln der Hubhöhe zweckmäßigerweise ebenfalls in einem gemeinsamen Gehäuse mit der Beschleunigungssensorik 5 angeordnet.

Im Gabelstapler 1 befindet sich des Weiteren ein Regel- bzw. Steuergerät 8, welches die sensorisch ermittelten Daten empfängt und auswertet und auf der Grundlage der Daten Stellsignale erzeugt, über die der aktuelle Fahrzustand des Fahrzeugs beeinflussbar ist. Über die Stellsignale des Regel- bzw. Steuergeräts 8 werden insbesondere der Antriebsmotor 2, die Bremseinrichtung im Fahrzeug, die Lenkeinrichtung, die Hubhöhe der Hubeinrichtung 3 sowie der Schwenkwinkel α des Mastes 4 selbsttätig eingestellt. Über die selbsttätige Einstellung der Aktoren im Fahrzeug wird insbesondere Einfluss auf die Fahrstabilität genommen. Mit der beschriebenen Sensorik im Fahrzeug kann der Gesamtschwerpunkt 9 des Fahrzeuges bestimmt werden, der sich aus dem Fahrzeugschwerpunkt 10 und dem Lastschwerpunkt 11 zusammensetzt, wobei neben der jeweiligen Masse der Last 7 auch die aktuelle Hubhöhe sowie der Schwenkwinkel α für die Bestimmung des Gesamtschwerpunktes 9 zu beachten sind.

Mittels der 3D-Beschleunigungssensorik 5, die fest mit der Hubeinrichtung 3 verbunden ist, können Beschleunigungen, insbesondere auch Schwingungen in der Hubeinrichtung 3 unmittelbar am Entstehungsort gemessen werden, was zum einen eine schnellere Reaktion über eine Ansteuerung der Aktoren im Fahrzeug und zum anderen eine präzisere Einstellung in Grenzbereichen der Stabilität ermöglicht. Berücksichtigt werden können sowohl die Längsdynamik als auch die Querdynamik des Fahrzeugs, insbesondere die Kippgefahr um die Querachse oder die Längsachse des Fahrzeugs.

## Patentansprüche

1. Lastenfahrzeug mit einer höhenverstellbaren Hubeinrichtung (3), insbesondere Flurförderfahrzeug wie beispielsweise ein Gabelstapler (1), mit einer höhenverstellbaren Hubeinrichtung (3) zur Aufnahme einer Last (7), mit einer Beschleunigungssensorik (5) zum Messen der Beschleunigung in zumindest einer Bewegungsrichtung, wobei in einem Regel- bzw. Steuergerät (8) Stellsignale zur Einstellung mindestens eines den Fahrzustand beeinflussenden Aggregats im Fahrzeug erzeugbar sind, wobei die Beschleunigungssensorik (5) an der Hubeinrichtung (3) angeordnet ist und gemeinsam mit der Hubeinrichtung in der Höhe verstellbar ist, **dadurch gekennzeichnet, dass** ein Antriebsmotor (2) des Lastenfahrzeugs von Stellsignalen des Regel- bzw. Steuergeräts (8) einstellbar ist.

2. Lastenfahrzeug nach Anspruch 1, **dadurch gekennzeichnet, dass** über die an der Hubeinrichtung (3) angeordneten Beschleunigungssensorik (5) die Längsbeschleunigung messbar ist.

3. Lastenfahrzeug nach Anspruch 1 oder 2, **dadurch gekennzeichnet, dass** über die an der Hubeinrichtung (3) angeordneten Beschleunigungssensorik (5) die Querbeschleunigung messbar ist.

4. Lastenfahrzeug nach einem der Ansprüche 1 bis 3, **dadurch gekennzeichnet, dass** in der an der Hubeinrichtung (3) angeordneten Beschleunigungssensorik (5) die Vertikalbeschleunigung messbar ist.

5. Lastenfahrzeug nach einem der Ansprüche 1 bis 4, **dadurch gekennzeichnet**, ein Sensor zum Ermitteln der aufgenommenen Last (7) vorgesehen ist.

6. Lastenfahrzeug nach Anspruch 5, **dadurch gekennzeichnet, dass** der Sensor zum Ermitteln der aufgenommenen Last (7) als ein Drucksensor (6) in einem die Hubeinrichtung (3) verstellenden Hubzylinder ausgeführt ist.

7. Lastenfahrzeug nach einem der Ansprüche 1 bis 6, **dadurch gekennzeichnet, dass** ein Sensor (6) zum Ermitteln der Hubhöhe der Hubeinrichtung (3) vorgesehen ist.

8. Lastenfahrzeug nach Anspruch 7, **dadurch gekennzeichnet, dass** der Sensor zum Ermitteln der Hubhöhe der Hubeinrichtung (3) als ein barometrischer Sensor ausgeführt ist, der an der Hubeinrichtung (3) angeordnet ist.

9. Lastenfahrzeug nach einem der Ansprüche 1 bis 8, **dadurch gekennzeichnet, dass** die Hubeinrichtung (3) an einem Mast (4) angeordnet, der verschwenkbar am Fahrzeug angeordnet ist.

10. Lastenfahrzeug nach Anspruch 9, **dadurch gekennzeichnet, dass** ein Sensor zum Ermitteln des Schwenkwinkels des Mastes (4) vorgesehen ist.

11. Lastenfahrzeug nach einem der Ansprüche 1 bis 10, **dadurch gekennzeichnet, dass** eine Bremseinrichtung des Lastenfahrzeugs von Stellsignalen des Regel- bzw. Steuergeräts (8) einstellbar ist.

12. Regel- bzw. Steuergerät (8) zur Erzeugung von Stellsignalen zur Beeinflussung mindestens eines Aggregats in einem Lastenfahrzeug nach einem der vorhergehenden Ansprüche.

## Claims

1. Load-carrying vehicle having a vertically adjustable lifting device (3), in particular industrial truck such as, for example, a fork lift truck (1), having a vertically adjustable lifting device (3) for picking up a load (7), having an acceleration sensor system (5) for measuring the acceleration in at least one direction of movement, wherein in a closed-loop or open-loop control unit (8) actuation signals for setting at least one assembly, which influences the driving state, in the vehicle can be generated, wherein the acceleration sensor system (5) is arranged on the lifting device (3) and can be vertically adjusted together with the lifting device, **characterized in that** a drive motor (2) of the load-carrying vehicle can be adjusted by actuation signals of the closed-loop or open-loop control unit (8).

2. Load-carrying vehicle according to Claim 1, **characterized in that** the longitudinal acceleration can be measured by means of the acceleration sensor system (5) arranged on the lifting device (3).

3. Load-carrying vehicle according to Claim 1 or 2, **characterized in that** the transverse acceleration can be measured by means of the acceleration sensor system (5) arranged on the lifting device (3).

4. Load-carrying vehicle according to one of Claims 1 to 3, **characterized in that** the vertical acceleration can be measured in the acceleration sensor system (5) arranged on the lifting device (3).

5. Load-carrying vehicle according to one of Claims 1 to 4, **characterized in that** a sensor is provided for determining the picked-up load (7).

6. Load-carrying vehicle according to Claim 5, **characterized in that** the sensor is designed to determine the picked-up load (7) as a pressure sensor (6) in a lifting cylinder which adjusts the lifting device (3).

7. Load-carrying vehicle according to one of Claims 1 to 6, **characterized in that** a sensor (6) is provided for determining the lifting height of the lifting device (3).

8. Load-carrying vehicle according to Claim 7, **characterized in that** the sensor is designed to determine the lifting height of the lifting device (3) as a barometric sensor which is arranged on the lifting device (3).

9. Load-carrying vehicle according to one of Claims 1 to 8, **characterized in that** the lifting device (3) is arranged on a mast (4) which is pivotably arranged on the vehicle.

10. Load-carrying vehicle according to Claim 9, **characterized in that** a sensor is provided for determining the pivoting angle of the mast (4).

11. Load-carrying vehicle according to one of Claims 1 to 10, **characterized in that** a brake device of the load-carrying vehicle can be adjusted by actuation signals of the closed-loop or open-loop control device (8).

12. Closed-loop or open-loop control device (8) for generating actuation signals for influencing at least one assembly in a load-carrying vehicle according to one of the preceding claims.

## Revendications

1. Véhicule de transport de charges comprenant un dispositif de levage (3) positionnable en hauteur, notamment un véhicule de manutention comme, par exemple, un chariot-élévateur (1), comprenant un dispositif de levage (3) positionnable en hauteur destiné à accueillir une charge (7), comprenant un système de détection d'accélération (5) destiné à mesurer l'accélération dans au moins un sens de déplacement, des signaux de commande servant à régler au moins un groupe dans le véhicule et influençant l'état de déplacement pouvant être générés dans un régulateur ou contrôleur (8), le système de détection d'accélération (5) étant monté sur le dispositif de levage (3) et pouvant être positionné en hauteur conjointement avec le dispositif de levage, **caractérisé en ce qu'**un moteur d'entraînement (2) du véhicule de transport de charges peut être réglé par des signaux de commande du régulateur ou contrôleur (8).

2. Véhicule de transport de charges selon la revendication 1, **caractérisé en ce que** l'accélération longitudinale peut être mesurée par le biais du système de détection d'accélération (5) monté sur le dispositif de levage (3).

3. Véhicule de transport de charges selon la revendication 1 ou 2, **caractérisé en ce que** l'accélération transversale peut être mesurée par le biais du système de détection d'accélération (5) monté sur le dispositif de levage (3).

4. Véhicule de transport de charges selon l'une des revendications 1 à 3, **caractérisé en ce que** l'accélération verticale peut être mesurée dans le système de détection d'accélération (5) monté sur le dispositif de levage (3).

5. Véhicule de transport de charges selon l'une des revendications 1 à 4, **caractérisé en ce qu'**il existe un capteur destiné à déterminer la charge (7) accueillie.

6. Véhicule de transport de charges selon la revendication 5, **caractérisé en ce que** le capteur destiné à déterminer la charge (7) accueillie est réalisé sous la forme d'un capteur de pression (6) dans un vérin de levage qui positionne le dispositif de levage (3).

7. Véhicule de transport de charges selon l'une des revendications 1 à 6, **caractérisé en ce qu'**il existe un capteur (6) destiné à déterminer la hauteur de levage du dispositif de levage (3).

8. Véhicule de transport de charges selon la revendication 7, **caractérisé en ce que** le capteur destiné à déterminer la hauteur de levage du dispositif de levage (3) est réalisé sous la forme d'un capteur barométrique qui est monté sur le dispositif de levage (3).

9. Véhicule de transport de charges selon l'une des revendications 1 à 8, **caractérisé en ce que** le dispositif de levage (3) est disposé sur un mât (4), lequel est monté pivotant sur le véhicule.

10. Véhicule de transport de charges selon la revendication 9, **caractérisé en ce qu'**il existe un capteur destiné à déterminer l'angle de pivotement du mât (4).

11. Véhicule de transport de charges selon l'une des revendications 1 à 10, **caractérisé en ce qu'**un dispositif de freinage du véhicule de transport de charges peut être réglé par les signaux de commande du régulateur ou contrôleur (8).

12. Régulateur ou contrôleur (8) destiné à générer des signaux de commande pour influencer au moins un groupe dans un véhicule de transport de charges selon l'une des revendications précédentes.
